# EUROPÄISCHE PATENTSCHRIFT

(11) **EP 1 242 653 B1**
(45) Veröffentlichungstag und Bekanntmachung des Hinweises auf die Patenterteilung: **06.04.2005**
(21) Anmeldenummer: 00976055.4
(22) Anmeldetag: 20.11.2000
(51) Int. Cl.: C25B 9/00

(54) **ELEKTROCHEMISCHE ZELLE FÜR ELEKTROLYSEURE MIT EINZELELEMENTTECHNIK**
ELECTROCHEMICAL CELL FOR ELECTROLYSERS WITH STAND-ALONE ELEMENT TECHNOLOGY
CELLULE ELECTROCHIMIQUE POUR ELECTROLYSEURS CON UE SELON LA TECHNIQUE DES ELEMENTS INDIVIDUELS

(30) Priorität: 01.12.1999 DE 19959079
(43) Veröffentlichungstag der Anmeldung: 25.09.2002
(73) Patentinhaber: Bayer MaterialScience AG, 51368 Leverkusen (DE)
(72) Erfinder: GESTERMANN, Fritz, 51377 Leverkusen (DE)
(86) Internationale Anmeldenummer: PCT/EP2000/011531
(87) Internationale Veröffentlichungsnummer: WO 2001/040549

(56) Entgegenhaltungen:
- DE-A- 19 641 125
- DE-A- 19 715 429
- DE-A- 19 859 882

## Beschreibung

Die Erfindung betrifft eine Elektrochemische Zelle für Elektrolyseure mit Einzelelementtechnik für das Membranelektrolyseverfahren nach dem Oberbegriff des Anspruches 1. Die Zelle besteht wenigstens aus 2 Halbschalen, die einen Anolytraum und einen Kathodenraum mit dazwischen angeordneter Membran umgeben, einer Anode im Anolytraum, wobei der Kathodenraum mit einer Sauerstoffverzehrkathode, mit mehreren übereinander angeordneten druckkompensierten Gastaschen, einem Katholytspalt und gegebenenfalls einem Rückraum versehen ist, wobei elektrisch leitende Stützelemente im Anolytraum und Stützelemente im Kathodenraum auf gleicher einander gegenüberliegender Position vorgesehen sind.

Elektrolyseure z.B. für die NaCl-Elektrolyse sind für die bipolare Fahrweise in zwei grundsätzlich bekannten Basistechniken bekannt.

Bei der Filterpressentechnik sind die Zellenelemente innerhalb des Rahmens halbschalig Rücken an Rücken verschweißt angeordnet, wobei Anode und Kathode jeweils freistehend außen liegen und die zwischen zwei Elemente eingelegte Ionenaustauschermembran die elektrochemische Zelle bildet. Der Strom von Zelle zu Zelle fließt hier über die Schweißnähte zwischen den Halbschalen.

Bei der Einzelelementtechnik wird die elektrochemische Zelle durch zwei einzelne Elektrodenhalbschalen, zwischen die eine Membran gelegt wird, und die dann zu einem Einzelelement verschraubt werden, gebildet. Die elektrische Kontaktierung von Einzelelement zu Einzelelement erfolgt hier durch Zusammenpressen eines Pakets von Einzelelementen, die über geeignete Kontaktstreifen elektrisch mit einander verbunden werden. Die von außen wirkenden Presskräfte müssen hierbei innerhalb der Elementstrukturen weitergeleitet werden.

Der Einsatz von Sauerstoffverzehrkathoden im Druckkompensationsbetrieb mit sog. Gastaschen, wie in der Patentschrift US 5 963 202 im Grundprinzip sowie in der Deutschen Offenlegungsschrift DE 196 22 744 A1 für aktiv gasdurchströmte Gastaschen beschrieben, erfolgt mit einem Elektrolytspalt zwischen Sauerstoffverzehrkathode und Membran. Gleichzeitig stellt die Gastasche selbst ein Leervolumen dar. Beide für die Kraftdurchleitung undefinierte Strukturen müssen mit einem für die Durchleitung der Spannkräfte geeigneten System überbrückt werden. Gleichzeitig soll die Spannkraft für eine weitere Verbesserung der Stromverteilung in die Sauerstoffverzehrkathode über Presskontakte genutzt werden. Aus DE-A-196 41 125 ist ein Elektrolyseapparat zur Herstellung von Halogengasen aus wässriger Alkalihalogenidlösung mit mehreren nebeneinander in einem Stapel angeordneten und in elektrischem Kontakt stehenden plattenförmigen Elektrolysezellen bekannt. Mittels metallischer Versteifungen in Form von Stegen, welche mit an der Rückwand des Gehäuses angeordneten Kontaktstreifen fluchten, sind die Anode und Kathode mit der jeweils zugeordneten Rückwand elektrisch leitend verbunden, wodurch eine ungleiche Stromverteilung vermieden werden soll.

Die Gastaschen mit den Sauerstoffverzehrkathoden erstrecken sich üblicherweise über die gesamte Breite der Elektrolysezelle. Die Strukturen zur Durchleitung der Spannkräfte sind wie bei der wasserstoffproduzierenden Elektrolyse aus hydraulischen Gründen vertikal angeordnet. Für die sich hierbei kreuzenden Funktionen musste eine pragmatisch einfache Lösung gefunden werden, die sowohl in neue Elektrolyseelemente von vorneherein integriert werden kann, als auch eine Nachrüstung von derzeit im Wasserstoffbetrieb arbeitenden Elektrolysen ermöglicht.

Die Aufgabe wird erfindungsgemäß gelöst durch eine elektrochemische Zelle für das Membranelektrolyseverfahren, bestehend wenigstens aus 2 Halbschalen, die einen Anolytraum und einen Kathodenraum mit dazwischen angeordneter Membran umgeben, einer Anode im Anolytraum, wobei der Kathodenraum mit einer Sauerstoffverzehrkathode, mit mehreren übereinander angeordneten druckkompensierten Gastaschen, einem Katholytspalt und gegebenenfalls einem Rückraum versehen ist, dadurch gekennzeichnet, dass elektrisch leitende Stützelemente im Anolytraum und Stützelemente im Kathodenraum auf gleicher einander gegenüberliegender Position vorgesehen sind, welche sich gegenseitig abstützen, wobei die Abstützung im Kathodenraum mittels eines mehrteiligen Stützelementes erfolgt mit einem Stützteil im Katholytspalt, einem weiteren Stützteil in der Gastasche, welches an ausgewählten Stellen, insbesondere im oberen und unteren Bereich der jeweiligen Gastasche Durchbrüche oder Durchgänge (aufweist, und bei Anwesenheit eines Rückraums einem dritten Stützteil im Rückraum hinter den Gastaschen.

Die Rückseite der Gastaschen ist insbesondere mit den vertikalen Stützelementen zur Kraft- und Stromdurchleitung verschweißt. In die Gastasche werden bevorzugt über diese Schweißnähte beispielsweise Strukturbalken oder andersartige, vertikal verlaufende Strukturbrücken als Stützelemente eingeschweißt, die so hoch sind, dass sie mit dem umlaufenden Außenrand der Gastasche das gleiche Niveau haben.

Ungeachtet der gewählten Ausführungsform müssen diese Einbauten einen horizontalen Gasdurchfluss durch die Gastasche sowie am unteren Rand auch einen horizontalen Abfluss von möglichem Kondensat ermöglichen.

Nach Einbau der Sauerstoffverzehrkathoden liegen diese zum Beispiel flach auf den Strukturbalken bzw. -brücken und dem Rand der Gastaschen auf und bilden eine ebene Fläche über die volle Breite sowie die jeweilige Höhe der Gastasche.

Zur Überbrückung des Katholytspaltes zwischen Sauerstoffverzehrkathode und Membran wird insbesondere ein Stützelement als Stützelement aus elektrolyt- und wärmebeständigem Material als Gegenstück zu den o.g. Strukturbalken bzw. -brücken eingebaut, der sich einerseits über die Sauerstoffverzehrkathode sowie andererseits über die Membran an der in diesem Bereich ebenfalls unterstützten Anodenstruktur abstützt und so die Kraftdurchleitung durch die elektrochemische Zelle ermöglicht.

Das Stützelement (Abstandshalter) wird aus folgenden Gründen bevorzugt nicht in einem Stück in die Zelle eingebaut. Erstens ist eine sichere Positionierung gegenüber den o.g. Strukturbalken bzw. -brücken über die volle Höhe nicht sichergestellt, wobei schon kleine seitliche Verbiegungen zu einem Abrutschen mit der Gefahr der Zerstörung der Sauerstoffverzehrkathode führen kann und zweitens unterscheiden sich die thermischen Ausdehnungskoeffizienten so sehr, dass ein seitliches Ausbie gen

Das zweite Stützteil ist besonders bevorzugt entweder als massiver elektrisch leitender Barren oder als U-Profil ausgebildet, oder aber als entsprechende vertikale Prägung der Rückseite der Gastasche ausgeführt. Aus diesem Grund ist es vorteilhaft, das Stützelement zu stückeln und in Segmente zu unterteilen, die der Höhe der jeweiligen einzelnen Gastaschen entsprechen. Die Segmente der Stützelemente werden insbesondere oben und unten nach folgendem Schema befestigt bzw. geführt: am oberen Ende werden sie am Rand der Gastasche befestigt. Dies kann entweder über einen Stift oder eine Art Druckknopf entweder am Abstandshalter oder aber am oberen Rand der Gastasche erfolgen, wobei das jeweils gegenüberliegende Teil eine entsprechend Bohrung enthalten muss.

Eine bevorzugte Variante der Erfindung ist folglich dadurch gekennzeichnet, dass das Stützteil im Katholytspalt aus mehreren senkrecht übereinander angeordneten Barren gebildet wird, die gegebenenfalls an ihrem oberen Ende mit einem lösbaren Verbindungsmittel, zum Beispiel einem Schnappverbinder an Querstreben befestigt sind, die die Elektrode tragen.

Am unteren Ende läuft das Stützelement in eine schwalbenschwanzförmige Struktur aus, die das spitz auslaufende obere Ende des darunterliegenden nächsten Stützelements umschließt und so die horizontale Positionierung des Stützelements sicherstellt. Der Spalt zwischen diesen beiden Segmenten wird zweckmäßigerweise so gewählt, dass die größere thermische Dehnung des Stützelements gegenüber den metallischen Strukturen kompensiert wird.

In einer bevorzugten Variante der elektrochemischen Zelle sind daher die jeweils angrenzenden Enden der Stützteile als Nut-Federkombination ausgebildet, wobei das obere Ende des jeweils unteren Stützteils insbesondere als Feder ausgebildet ist.

Eine gute Kraftverteilung ergibt sich in der Zelle, wenn die Stützelemente sich über die gesamte Höhe der Halbschalen ausdehnen.

Um eine noch sicherere Positionierung des Stützelements zu gewährleisten, können die Strukturbalken bzw. -brücken mit leichten vertikalen Aufwölbungen entweder rechts und links oder aber in der Mitte versehen werden, denen eine entsprechende Formgebung der Stützelemente entspricht, so dass dieser beim Verspannen des Elektrolyseurs immer wieder auf die gegenüberliegende Struktur zentriert wird.

Die Sauerstoffverzehrkathode sollte auf ihrer Rückseite insbesondere elektrisch leitend sein. Hierdurch wird neben der metallischen Verbindung der Sauerstoffverzehrkathode mit dem Rand der Gastasche eine weitere elektrische Verbindung durch Presskontakt über die elektrisch leitenden Stützelemente geschaffen, die zu einer weiteren Minimierung der ohmschen Verluste führt. Darüber hinaus verhindert der Einsatz des Stützelements ein großflächiges Ausbeulen der Sauerstoffverzehrkathode in den Katholytspalt mit der Gefahr der lokalen Blockade des Katholytdurchflusses durch Kontakt mit der Membran. Dies gilt insbesondere bei der o.g. Strukturierung der Stützelemente, durch die die Sauerstoffverzehrkathode gespannt wird.

Die Stützelemente im Katholytspalt werden insbesondere im Fall der Chloralkalielektrolyse zweckmäßigerweise aus ECTFE, FEP, MFA oder PFA gefertigt, während die elektrisch leitenden Stützelemente, zum Beispiel Strukturbalken bzw. -brücken aus Nickel oder einer anderen laugebeständigen Metaillegierung bestehen sollten oder unmittelbar aus der Rückwand der Gastasche herausgeprägt sind.

Für den Fall einer auf ihrer Vorderseite metallisch oder elektrisch leitenden Sauerstoffverzehrkathode können die Stützelemente im Katholytspalt auf der der Sauerstoffverzehrkathode zugewandten Seite metallisch sein, um über den Presskontakt eine Verbesserung der Stromverteilung in die Sauerstoffverzehrkathode hinein zu erhalten. Vorzugsweise werden in diesem Fall die Stützelemente zweischichtig aufgebaut, wobei die der Membran zugewandte Seite aus ECTFE, FEP, MFA oder PFA besteht, während der metallische Teil aus laugenbeständigem Metall besteht.

Die Anwendung der beschriebenen Kraftdurchleitung in der Einzelelementtechnik ist nicht nur auf die Chlor-Alkali-Elektrolyse beschränkt, sie ist vielmehr auf alle Elektrolysen mit Gasdiffusionselektroden im direkten Kontakt mit flüssigen Elektrolyten, die eine Druckkompensation benötigen, anwendbar, wie z.B.
- Wasserstoff-Peroxid-Produktion mit Sauerstoffverzehrkathode,
- Natriumdichromatelektrolyse mit Wasserstoff verzehrender Anode und Sauerstoffverzehrelektrode
- Alkalische Brennstoffzellen zur Natronlaugenanreicherung
- Salzsäureelektrolyse mit Sauerstoffverzehrkathode

Die Erfindung wird nachstehend anhand der Figuren beispielsweise näher erläutert. In den Figuren zeigen:
- Fig. 1: einen Längsschnitt durch eine Kathodenhalbschale einer erfindungsgemäßen Zelle als Ausschnitt der linken oberen Ecke.
- Fig. 2: einen Querschnitt entsprechend der Linie A-A' in Fig. 1 durch die elektrochemische Zelle
- Fig. 3: einen Längsschnitt durch eine Kathodenhalbschale entsprechend der Linie B-B' in Fig. 1

### Beispiele

In Figur 1 ist der Blick auf die Kathodenhalbschale mit der linken oberen Ecke als Ausschnitt gezeigt, in Figur 2 ein horizontaler Schnitt A-A' durch eine Gastasche 15. In der Kathodenhalbschale 10 wird die Gastaschenstruktur mit der Rückwand 11 und der seitlichen Umrandung 9 über die Tragestruktur 3 getragen.

Der vertikale Strukturbalken 2a bzw., gemäß einer in derselben Fig. 2 bzw. 3 gezeigten Variante, die vertikale Strukturbrücke 2b sind in die Gastasche 15 eingeschweißt. Um den Sauerstoffquertransport in der Gastasche 15 sicherzustellen sind beide Strukturen durchbrochen und stehen nicht auf der horizontalen Begrenzung 12 der Gastasche 15 auf, um ein Abfließen möglicherweise anfallenden Kondensates aus der Sauerstoffverzehrkathode zu ermöglichen. Die Sauerstoffverzehrkathode 4 ist auf und an der seitlichen Umrandung 9 sowie der horizontalen Begrenzung 12 elektrisch leitfähig und gasdicht befestigt und liegt auf den Strukturbalken bzw. -brücken auf. Der Katholytspalt 14 zwischen Membran 5 und Sauerstoffverzehrkathode 4 wird durch die Abstandselemente 1 definiert, die sich wiederum über die Membran an der Anode 6 abstützen, die in der Anodenhalbschale 8 über die Tragestruktur 7 definiert gehaltert wird (vergl. Fig.2).

Anodenhalbschale 8 und Kathodenhalbschale 10 werden flüssigkeitsdicht miteinander verbunden und bilden ein Einzelelement (Elektrolysezelle). Beim Zusammenpressen des Elektrolyseurs werden viele solcher Einzelelemente zusammengepresst, wobei die jeweils nächste Anodenhalbschale 8' benachbarter Einzelelemente auf die Kathodenhalbschale 10 und die nächste Kathodenhalbschale 10' eines benachbarten Einzelelementes auf der anderen Seite des Einzelelementes auf die Anodenhalbschale 8 drücken. Die Zusammenpressung des Einzelelements belastet über die Kathodenhalbschale 10 die Tragestruktur 3, den vertikalen Strukturbalken 2a bzw. die vertikale Strukturbrücke 2b und den Abstandshalter 1, der einerseits gegen die Sauerstoffverzehrkathode 4 und andererseits über die Membran 5 gegen die Anode 6 drückt. Diese gibt Spannkräfte über die Tragestruktur 7 an die Anodenhalbschale 8 weiter. Durch Anpressen an die Kontaktstreifen 21a und 21b erfolgt die elektrische Kontaktierung von Einzelelement zu Einzelelement.

Die Abstandselemente 1a, 1b selbst sind oben spitz zulaufend ausgebildet und unten mit einer entsprechenden Schwalbenschwanzstruktur versehen (Fig. 1). Sie werden oben mit einem Stift oder einer Druckknopf-ähnlichen Haltevorrichtung 13 an der horizontalen Begrenzung 12 der Gastasche 15 befestigt. Der Schwalbenschwanz des Abstandselementes 1b greift über die Spitze des darunterliegenden nächsten Abstandselementes 1a und wird so eindeutig positioniert. Gleichzeitig ermöglicht ein definierter Spalt zwischen den Abstandselementen 1a, 1b deren freie thermische Ausdehnung, die, materialbedingt, größer als die der metallischen Strukturen ist.

## Patentansprüche

1. Elektrochemische Zelle für das Membranelektrolyseverfahren, bestehend wenigstens aus 2 Halbschalen (8, 10), die einen Anolytraum (16) und einen Kathodenraum (22) mit dazwischen angeordneter Membran (5) umgeben, einer Anode (6) im Anolytraum (16), wobei der Kathodenraum (22) mit einer Sauerstoffverzehrkathode (4), mit mehreren übereinander angeordneten druckkompensierten Gastaschen (15), einem Katholytspalt (14) und gegebenenfalls einem Rückraum (19) versehen ist, **dadurch gekennzeichnet, dass** elektrisch leitende Stützelemente (7) im Anolytraum (16) und Stützelemente (3, 2, 1) im Kathodenraum (22) auf gleicher einander gegenüberliegender Position vorgesehen sind, welche sich gegenseitig abstützen, wobei die Abstützung im Kathodenraum (22) mittels eines mehrteiligen Stützelementes (3, 2, 1) erfolgt mit einem Stützteil (1) im Katholytspalt (14), einem weiteren Stützteil (2a; 2b) in der Gastasche (15), welches an ausgewählten Stellen, insbesondere im oberen und unteren Bereich der jeweiligen Gastasche (15) Durchbrüche (22a, 22b, 23a) oder Durchgänge (24) aufweist, und bei Anwesenheit eines Rückraums (19) einem dritten Stützteil (3) im Rückraum (19) hinter den Gastaschen (15).

2. Elektrochemische Zelle nach Anspruch 1, **dadurch gekennzeichnet, dass** das Stützteil (1) im Katholytspalt (14) aus mehreren senkrecht übereinander angeordneten Barren (1) gebildet wird, die gegebenenfalls an ihrem oberen Ende mit einem lösbaren Verbindungsmittel (13), zum Beispiel einem Schnappverbinder (13) an Querstreben (12) befestigt sind, die die Elektrode (4) tragen.

3. Elektrochemische Zelle nach Anspruch 2, **dadurch gekennzeichnet, dass** die jeweils angrenzenden Enden der Stützteile (1a, 1b) als Nut-Federkombination ausgebildet sind, wobei das obere Ende des jeweils unteren Stützteils (1a) insbesondere als Feder ausgebildet ist.

4. Elektrochemische Zelle nach einem der Ansprüche 1 bis 3, **dadurch gekennzeichnet, dass** die Stützelemente (3, 2, 1) sich über die gesamte Höhe der Halbschale (10) ausdehnen, denen ein durchgehendes Stützelement 7 in der zweiten Halbschale 8 gegenübersteht.

5. Elektrochemische Zelle nach einem der Ansprüche 1 bis 4, **dadurch gekennzeichnet, dass** das zweite Stützteil (2) entweder als massiver elektrisch leitender Barren (2a) oder als U-Profil (2b) ausgebildet ist.

6. Elektrochemische Zelle nach Anspruch 5, **dadurch gekennzeichnet, dass** das U-Profil (2b) aus der Rückwand der Gastasche herausgeprägt ist und das Stützelement (3) in die Basis des geprägten U-Profils (2b) hineinreicht und so unmittelbar die Kraftdurchleitung bewirkt.

7. Elektrochemische Zelle nach einem der Ansprüche 1 bis 6, **dadurch gekennzeichnet, dass** die Stützelemente (7, 3 und 2) aus laugebeständigen Metallen oder Legierungen, insbesondere aus Nickel oder aus säurefesten Metallen oder Legierungen, insbesondere aus Titan oder Legierungen aus Titan und Palladium hergestellt sind.

8. Elektrochemische Zelle nach einem der Ansprüche 1 bis 7, **dadurch gekennzeichnet, dass** die Stützelemente (1, 1a bzw. 1b) aus einem temperatur- und elektrolytbeständigen Kunststoff bestehen.

9. Elektrochemische Zelle nach einem der Ansprüche 1 bis 8, **dadurch gekennzeichnet, dass** die Stützelemente (1, 1a, 1b) auf der der Sauerstoffverzehrkathode (4) zugewandten Seite metallisch leitend ausgeführt sind.

## Claims

1. Electrochemical cell for the membrane electrolysis process, consisting at least of 2 half-shells (8, 10), which surround an anolyte chamber (16) and a cathode chamber (22) with a membrane (5) arranged in between, and an anode (6) in the anolyte chamber (16), with the cathode chamber (22) being provided with an oxygen-consuming cathode (4), with a plurality of pressure-compensated gas pockets (15) arranged one above the other, a catholyte gap (14) and optionally a back chamber (19), **characterized in that** there are provided electrically conducting supporting elements (7) in the anolyte chamber (16) and supporting elements (3, 2, 1) in the cathode chamber (22) at the same position opposite one another which support each other, the supporting in the cathode chamber (22) being effected by means of a multi-part supporting element (3, 2, 1), with one supporting part (1) in the catholyte gap (14), a further supporting part (2a; 2b) in the gas pocket (15) which has openings (22a, 22b, 23a) or leaves passages (24) open at selected points, in particular in their upper and lower region of the respective gas pocket (15) and, if a back chamber (19) is present, a third supporting part (3) is arranged in the back chamber (19) behind the gas pockets (15).

2. Electrochemical cell according to Claim 1, **characterized in that** the supporting part (1) in the catholyte gap (14) is formed from a plurality of bars (1) arranged one above the other, which are optionally attached at their upper end via a detachable connecting means (13), for example a snap-fit connector (13), to cross-braces (12) which carry the electrode (4).

3. Electrochemical cell according to Claim 2, **characterized in that** the respectively adjoining ends of the supporting parts (1a, 1b) are designed as a tongue-and-groove combination, with the upper end of the respective lower supporting part (1a) being designed, in particular, as the tongue.

4. Electrochemical cell according to one of Claims 1 to 3, **characterized in that** the supporting elements (3, 2, 1) extend over the entire height of the half-shell (10) and are located opposite a continuous supporting element (7) in the second half-shell 8.

5. Electrochemical cell according to one of Claims 1 to 4, **characterized in that** the second supporting part (2) is designed either as a solid electrically conductive bar (2a) or as a U-profile (2b).

6. Electrochemical cell according to Claim 5, **characterized in that** the U-profile (2b) has been embossed out of the back wall of the gas pocket, and the supporting element (3) extends into the base of the embossed U-profile (2b) and thus directly causes the transmission of force.

7. Electrochemical cell according to one of Claims 1 to 6, **characterized in that** the supporting elements (7, 3 and 2) are made of caustic lye-resistant metals or alloys, in particular from nickel, or from acid-resistant metals or alloys, in particular from titanium or alloys of titanium and palladium.

8. Electrochemical cell according to one of Claims 1 to 7, **characterized in that** the supporting elements (1, 1a or 1b) consist of a heat- and electrolyte-resistant plastic.

9. Electrochemical cell according to one of Claims 1 to 8, **characterized in that** the supporting elements (1, 1a, 1b) are made metallically conducting on the side facing the oxygen-consuming cathode (4).

## Revendications

1. Cellule électrochimique pour le procédé d'électrolyse à membrane, constituée d'au moins 2 demi-boîtiers (8, 10), qui entourent une chambre d'anolyte (16) et une chambre de cathode (22) avec une membrane (5) disposée entre elles, une anode (6) dans la chambre d'anolyte (16), la chambre de cathode (22) étant munie d'une cathode consommant de d'oxygène (4), avec une pluralité de poches de gaz (15), compensées par la pression disposées les unes au-dessus des autres, une fente de catholyte (14) et éventuellement une chambre arrière (19), **caractérisée en ce que** des éléments de support (7) conducteurs électriquement sont prévus dans la chambre d'anolyte (16) et en outre des éléments de support (3, 2, 1) sont prévus dans la chambre de cathode (22) à la même position opposée l'une à l'autre, qui absorbent les forces de pression agissant sur les parois de demi-boîtier, qui se soutiennent mutuellement, le support dans la chambre de cathode (22) ayant lieu au moyen d'un élément de support en plusieurs parties 3, 2, 1), avec une partie de support (1) étant disposée dans la fente de catholyte (14), une autre partie de support (2a ; 2b) étant disposée dans la poche de gaz (15) qui présente des communications (22a, 22b, 23a) ou des passages (24), à des positions choisies, en particulier dans le domaine supérieur et inférieur de chacune des poches de gaz 15), et en présence d'une chambre arrière (19), une troisième partie de support (3) étant disposée dans la chambre arrière (19) derrière les poches de gaz (15).

2. Cellule électrochimique selon la revendication 1, **caractérisée en ce que** la partie de support (1) dans la fente de catholyte (14) est formée d'une pluralité de barres verticales (1) disposées les unes au dessus des d'une pluralité de barres verticales (1) disposées les unes au dessus des autres, qui sont éventuellement fixées à leur extrémité supérieure via un moyen de liaison détachable (13), par exemple un connecteur à déclic (13), à des entretoises qui portent l'électrode (4).

3. Cellule électrochimique selon la revendication 2, **caractérisée en ce que** les extrémités respectives adjacentes des parties de support (1a, 1b) sont conçues comme une combinaison gorge-languette, l'extrémité supérieure de la partie de support inférieure (1a) respective étant conçue en particulier comme la languette.

4. Cellule électrochimique selon l'une des revendications 1 à 3, **caractérisée en ce que** les éléments de support (3, 2, 1) s'étendent sur la hauteur totale du demi-boîtier (10) et sont situées à l'opposé d'un élément de support continu (7) dans le deuxième demi-boîtier (8).

5. Cellule électrochimique selon l'une des revendications 1 à 4, **caractérisée en ce que** la deuxième partie de support (2) est conçue comme une barre conductrice électriquement massive (2a) ou comme un profilé en U (2b).

6. Cellule électrochimique selon la revendication 5, **caractérisée en ce que** le profilé en U (2b) a été embossé extérieurement à la paroir arrière de la poche de gaz, et l'élément de support (3) s'étend dans la base du profilé en U embossé (2b) et ainsi provoque directement la transmission de force.

7. Cellule électrochimique selon l'une des revendications 1 à 6, **caractérisée en ce que** les éléments de support (7, 3 et 2) sont constitués de métaux ou d'alliages résistants aux bases, en particulier de nickel, ou de métaux ou d'alliages résistants aux acides, en particulier de titane ou d'alliages de titane et de palladium.

8. Cellule électrochimique selon l'une des revendications 1 à 7, **caractérisée en ce que** les éléments de support (1, 1a, respectivement 1b) sont constitués d'un plastique résistant à la température et à l'électrolyte.

9. Cellule électrochimique selon l'une des revendications 1 à 8, **caractérisée en ce que** les éléments de support (1, 1a, 1b) sont construits connectés électriquement tourné vers le côté de la cathode consommant de l'oxygène (4).
